# EUROPÄISCHE PATENTSCHRIFT

(11) **EP 1 662 047 B1**
(45) Veröffentlichungstag und Bekanntmachung des Hinweises auf die Patenterteilung: **24.06.2009**
(21) Anmeldenummer: 05405595.9
(22) Anmeldetag: 21.10.2005
(51) Int. Cl.: E01F 7/04, B21F 31/00, B21F 37/00

(54) **Verfahren zur Herstellung eines Ringes für ein Auffangnetz, insbesondere für Steinschlag- oder Lawinenschutzverbauungen, sowie ein Auffangnetz**
Method for the production of a ring for a retaining net, in particular for protection constructions against falling rocks or avalanches, and retaining net
Procédé pour la fabrication d'un anneau pour un filet d'interception, en particulier pour la protection contre les chutes pierres ou avalanches, et filet d'interception

(30) Priorität: 26.11.2004 CH 195204
(43) Veröffentlichungstag der Anmeldung: 31.05.2006
(73) Patentinhaber: FATZER AG, CH-8590 Romanshorn (CH)
(72) Erfinder: Wartmann, Stephan Beat, 5200 Brugg (CH)
(74) Vertreter: Luchs, Willi

(56) Entgegenhaltungen:
- EP-A- 0 373 100
- EP-A- 0 679 457
- WO-A-01/60547
- DE-B- 1 296 151

## Beschreibung

Die Erfindung betrifft ein Verfahren nach dem Oberbegriff nach Anspruch 1, sowie ein Auffangnetz.

Ein aus ringförmigen Elementen der eingangs genannten Art gebildetes Auffangnetz beispielsweise für Steinschlag- und Lawinenverbauungen ist in der Druckschrift EP-B-0 679 457 offenbart und ein Verfahren sowie eine Vorrichtung zur Herstellung eines solchen Auffangnetzes beschrieben. Die einzelnen ringförmigen Elemente bestehen aus einem Einzeldraht, der zu mehreren losen Windungen geformt wird, wonach zum Zusammenhalten der Windungen am Ringumfang mehrere C-förmige Klammern angebracht und mittels Schliessorgane derart deformiert werden. Es sind mindestens drei solche Klammern über den Ringumfang verteilt. Es kommt vor, dass bei Zugbelastung des Auffangnetzes, beispielsweise beim Hineinfallen von Felsblöcken, das Netz bis zur Streckgrenze belastet, in der Folge die Klammern wegspicken und die Ringelements nicht mehr zusammengehalten werden. Es kann aber auch vorkommen, dass der Korrosionsschutz dieser Klammern wegen dem Umformen, den Schnittstellen an den Klammerenden oder anderen Einflüssen ungenügend ist.

In der Druckschrift DE-A-1 296 151 ist ein Auffangnetz bestehend aus einzelnes Ringen geoffenbart, bei dem für die jeweiligen Ringe die Enden der Seilabschnitte mittels Seilhülsen endlos verpresst werden. Die Durchgangsöffnung einer jeweiligen Seilhülse ist aber durch diese beiden eingeschlauften Enden des Seils nicht gefüllt. Bei dem Seilring sind bloss die beiden Enden eines Seilabschnittes in dieser Hülse durch Verpressen befestigt. In einem Belastungsfalle übernimmt die Seilhülse dann die in Achsrichtung des Seils entstehenden Zugkräfte. Dadurch werden die Seilenden nicht aus der Hülse herausgerissen.

Der vorliegenden Erfindung liegt die Aufgabe zugrunde, ein Verfahren zur Herstellung eines Auffangnetzes zu schaffen, mittels welchem das Auffangnetz bei einer einfachen Herstellung den Belastungen besser standhält und die Drahtschlaufen gleichmässiger zu einem Ring zusammengehalten werden.

Diese Aufgabe wird erfindungsgemäss durch ein Verfahren nach den Merkmalen des Anspruches 1 sowie durch ein Auffangnetz nach Anspruch 5 gelöst.

Weitere bevorzugte Ausgestaltungen des erfindungsgemässen ringförmigen Elementes bilden den Gegenstand der abhängige Ansprüche.

Dadurch, dass zum radialen Zusammenhalten der Windungen mindestens ein mit einer Durchgangsöffnung versehenes und rundum geschlossenes Element verwendet wird, durch welches der Draht bzw. die Litze beim Formen zu den Windungen hindurchgeführt wird, wird nicht nur die Herstellung des Ringes vereinfacht, sondern auch ein besseres Zusammenhalten der Windungen bei dynamischen Belastungen gewährleistet. Zudem werden die einzelnen Windungen durch die Ringe gleichmässig belastet, und der Gesamtquerschnitt des Ringes bleibt rund. Überraschenderweise wurde festgestellt, dass dadurch die von 25 bis 40% liegende Streuung der Reissfestigkeit auf nur wenige Prozente herabgesetzt wird.

Die Erfindung wird nachfolgend anhand der Zeichnung näher erläutert. Es zeigt:
- Fig. 1: eine Draufsicht auf einen erfindungsgemässen Ring als Teil eines Auffangnetzes, der von vier weiteren Ringen umschlungen ist,
- Fig. 2: einen Schnitt II - II nur des einen Ringes nach Fig. 1, und
- Fig. 3: ein schematisch dargestelltes Auffangnetz, welches aus den ineinandergreifenden Ringen zusammengesetzt ist.

Fig.1 stellt einen Ring 1 für ein Auffangnetz insbesondere für Steinschlag- oder Lawinenschutzverbauungen dar, welches aus einem zu mehreren losen Windungen geformten Draht 2 gebildet ist. Der Draht 2 besteht aus feuerverzinktem oder andersartig korrosionsgeschütztem Rundstahl oder aus rostfreiem Stahl. Die Drahtdicke beträgt vorzugsweise 1 bis 6 mm. Der Ring 1 umfasst in der Regel zwischen 3 und 20 Windungen. Anstelle eines Drahtes könnte auch eine Litze aus gewundenen Stahldrähten Verwendung finden.

Zur Verformung des Drahtes 2 zu einem Ring gewünschten Durchmessers wird eine Biegevorrichtung verwendet, wie sie beispielsweise in der EP-B-0 679 457 dargestellt und beschrieben ist. In dieser Druckschrift ist auch ausführlich beschrieben, wie das Auffangnetz aus ineinandergreifenden ringförmigen Elementen hergestellt wird, indem die Windungen eines ringförmigen Elementes durch mindestens ein zuvor hergestelltes ringförmiges Element durchgeschlauft werden.

Um die Windungen zusammenzuhalten, wird erfindungsgemäss der Draht 2 bereits beim Formen zu den Windungen durch zwei mit je einer Durchgangsöffnung 4' versehenen und rundum geschlossenen Elemente 3, 4 hindurchgeführt und zwar bis die jeweilige Durchgangsöffnung 4' des Elementes 3, 4 annähernd mit Drähten 2 gefüllt ist.

Lose Enden 2a, 2b des Drahtes 2 liegen mit Vorteil in einem der beiden als Ringe ausgebildeten Elemente 3, 4 benachbarten Bereich, zu beiden Seiten dieses Elementes 4. Selbstverständlich könnten auch mehr als zwei solche Elemente über den Umfang der Windungen vorgesehen sein, wobei erfahrungsgemäss bereits zwei Elemente 3, 4 ausreichen.

Die Elemente 3, 4 bestehen vorzugsweise aus Aluminium oder aus einer Aluminium-Knetlegierung, aus Kupfer, aus einer Kupfer-Knetlegierung oder aus Stahl oder anderen metall- oder kunststoffartigen Materialien.

Gemäss Fig. 2 weisen diese als Ringe ausgebildeten Elemente 3, 4 bei einer vorbestimmten Anzahl der Drahtwindungen vorteilhaft einen solchen Innendurchmesser auf, dass die Drahtschlaufen den gebildeten Durchgangsöffnung 4' des Elementes ausfüllen, jedoch derart, dass beim Durchführen der letzten Drahtschlaufen nicht ein Verstopfen erfolgt. Bei Bedarf können die Elemente 3, 4 nach Fertigstellung des Ringes auch radial leicht zusammengepresst werden. Es könnte auch noch eine Einlage in dieses Element 3, 4 zum Stopfen der Durchgangsöffnung 4' verwendet werden. Diese wäre dann Bestandteil des Elementes.

Fig. 3 zeigt schematisch ein Auffangnetz 10, welches beispielsweise an einem Abhang installiert ist und mit ihm erzielt wird, dass herunterfallende Steine, Gehölz oder ähnliches bzw. Schneelawinen sicher aufgefangen werden. Dieses Auffangnetz 10, von welchem nur ein Teil der erfindungsgemässen Ringe 1 veranschaulicht sind, ist hierbei über Tragseile 15 von entsprechenden im Boden verankerten Stützen 11 gehalten, welche ihrerseits von Rückhalteseilen 12 gesichert sind. Die Rückhalteseile 12 sind vorzugsweise mit an sich bekannten schlagdämpfenden Bremselementen 13 bestückt. Es ist vorgesehen, dass ein Ring 1 jeweils von vier benachbarten Ringen 1' umschlungen ist.

Die Erfindung ist mit dem vorliegenden Ausführungsbeispiel ausreichend dargetan. Die Anzahl der Drahtschlaufen wie auch die Dimensionierungen des Ringes können selbstverständlich variiert werden.

Ebenso kann es sich bei dem Element um einen oval- oder andersförmigen, das Drahtschlaufenpaket umschliessenden Rundteil handeln. Es kann auch nur auf der einen Seite des Ringes ein solches Element oder auf der einen Seite und auf der andern Seite eine Drahtumspannung oder dergleichen verwendet werden. Theoretisch könnte auch mehr als ein Draht für die Drahtschlaufen oder Litzen vorgesehen sein.

## Patentansprüche

1. Verfahren zur Herstellung eines Ringes für ein Auffangnetz insbesondere für Steinschlag- oder Lawinenschutzverbauungen, bei dem ein Draht bzw. Litze (2) annähernd in seiner Achsrichtung zugeführt und durch Biegen zu einem Ring (1) mit mehreren Windungen geformt wird,
**dadurch gekennzeichnet, dass**
der Draht bzw. die Litze (2) beim Zuführen durch mindestens ein mit einer Durchgangsöffnung (4') versehenes und rundum geschlossenes Element (3, 4) hindurchgeführt und gleichsam zu einem Ring (1) gebogen und mit jeder Windung durch dieses Element geführt wird, bis die Durchgangsöffnung (4') des Elementes (3, 4) annähernd mit Drähten bzw. Litzen (2) gefüllt ist.

2. Verfahren nach Anspruch 1, **dadurch gekennzeichnet, dass** der Draht bzw. die Litze (2) durch zwei voneinander beabstandete, vorzugsweise gegenüberliegende Elemente (3, 4) hindurchgeführt wird.

3. Verfahren nach Anspruch 1 oder 2, **dadurch gekennzeichnet, dass** der Draht bzw. die Litze (2) durch mindestens ein Element (3, 4) und durch mehrere bereits hergestellte Ringe (1') des herzustellenden Auffangnetzes (10) hindurchgeführt wird.

4. Verfahren nach Anspruch 1, 2 oder 3, **dadurch gekennzeichnet, dass** das mindestens eine Element (3, 4) nach dem kompletten Durchschlaufen des Drahtes (2) zusammengepresst wird.

5. Auffangnetz insbesondere für Steinschlag- oder Lawinenschutzverbauungen, mit ineinandergreifenden Ringen (1), welche jeweils wenigstens einen Draht bzw. eine Litze (2) aufweisen, der bzw. die zu mehreren losen Windungen geformt sind, wobei mindestens ein Mittel zum radialen Zusammenhalten der Windungen vorgesehen ist, **dadurch gekennzeichnet, dass**
das Mittel durch mindestens ein mit einer Durchgangsöffnung (4') versehenes und rundum geschlossenes Element (3, 4) gebildet ist, durch welches der Draht (2) oder die Litze mit jeder Windung hindurchgeführt ist.

6. Auffangnetz nach Anspruch 5, **dadurch gekennzeichnet, dass** lose Enden (2a, 2b) des Drahtes bzw. der Litze (2) in einem des einen Elementes (3, 4) benachbarten Bereich, zu beiden Seiten dieses Elementes (4) liegen.

7. Auffangnetz nach Anspruch 5 oder 6, **dadurch gekennzeichnet, dass** das mindestens eine als Ring oder ähnlichem ausgebildeten Element (3, 4) aus Aluminium oder aus einer Aluminium-Knetlegierung angefertigt ist.

8. Auffangnetz nach Anspruch 5 oder 6, **dadurch gekennzeichnet, dass** das mindestens eine Element (3, 4) aus Kupfer, aus einer Kupfer-Knetlegierung, aus Stahl oder aus einem anderen metall- bzw. kunststoffartigen Material angefertigt ist.

9. Auffangnetz nach einem der vorhergehenden Ansprüche 5 bis 8, **dadurch gekennzeichnet, dass** das mindestens eine Element (3, 4) bei einer vorbestimmten Anzahl von Drahtwindungen einen solchen Innendurchmesser aufweist, dass die Drahtschlaufen den gebildeten Innenraum (4') des Ringes annähernd ausfüllen.

10. Auffangnetz nach einem der vorhergehenden Ansprüche 5 bis 9, **dadurch gekennzeichnet, dass** der Ring (1) jeweils von mehreren, vorzugsweise vier benachbarten Ringen (1') umschlungen ist.

## Claims

1. Method for producing a ring for a safety net, especially for rockfall or avalanche baffle works, in which a wire or strand (2) is inserted in approximately its axial direction and is formed into a ring (1) with several windings by bending, **characterised in that**
when being inserted, the wire or strand (2) is passed through at least one element (3, 4) which is provided with a through-opening (4') and fully enclosed and bent into a ring (1) and is passed through this element with each winding, until the through-opening (4') of the element (3, 4) is approximately filled with wires or strands (2).

2. Method according to claim 1, **characterised in that** the wire or strand (2) is passed through two elements (3, 4) at a distance from each other, preferably situated opposite each other.

3. Method according to claim 1 or 2, **characterised in that** the wire or strand (2) is passed through at least one element (3, 4) and through several rings (1') already produced of the safety net (10) being produced.

4. Method according to claim 1, 2 or 3, **characterised in that** the at least one element (3, 4) is compressed after the wire (2) has been completely threaded through.

5. Safety net, especially for rockfall or avalanche baffle works, with intermeshing rings (1), which each have at least one wire or strand (2), which is or are formed into several loose windings, wherein at least one means is provided to hold together the windings radially, **characterised in that**
the means is formed from an element (3, 4) provided with a through-opening (4') and fully enclosed, through which the wire (2) or strand is passed with each winding.

6. Safety net according to claim 5, **characterised in that** loose ends (2a, 2b) of the wire or strand (2) in an area adjacent to the one element (3, 4) lie on both sides of this element (4).

7. Safety net according to claim 5 or 6, **characterised in that** the at least one element (3, 4) in the form of a ring or similarly shaped is made from aluminium or from a wrought aluminium alloy.

8. Safety net according to claim 5 or 6, **characterised in that** the at least one element (3, 4) is made from copper, from a wrought copper alloy or from another metallic or synthetic-type material.

9. Safety net according to one of the preceding claims 5 to 8, **characterised in that** the at least one element (3, 4), at a pre-defined number of wire windings, has such an internal diameter that the wire coils approximately fill the formed internal space (4') of the ring.

10. Safety net according to one of the preceding claims 5 to 9, **characterised in that** each ring (1) is wound around by several, preferably four, adjacent rings (1').

## Revendications

1. Procédé de fabrication d'un anneau pour un filet d'interception, notamment pour se protéger de chutes de pierres ou d'avalanches, dans lequel on avance un fil ou un cordon (2) à peu près dans sa direction axiale et on le conforme par flexion en un anneau (1) ayant plusieurs spires,
**caractérisé en ce que**
on fait passer le fil ou le cordon (2) lors de l'avance dans au moins un élément (3, 4) muni d'une ouverture (4') de passage et fermé tout autour et on le courbe en quelque sorte en un anneau (1) et on le fait passer par chaque spire dans cet élément jusqu'à ce que l'ouverture (4') de passage de l'élément (3, 4) soit à peu près remplis de fils ou de cordons (2).

2. Procédé suivant la revendication 1,
**caractérisé en ce que** l'on fait passer le fil ou le cordon (2) dans deux éléments (3, 4) à distance l'un de l'autre, de préférence opposés.

3. Procédé suivant la revendication 1 ou 2,
**caractérisé en ce que** l'on fait passer le fil ou le cordon (2) dans au moins un élément (3, 4) et dans plusieurs anneaux (1') déjà fabriqués du filet (10) d'interception à fabriquer.

4. Procédé suivant la revendication 1, 2 ou 3
**caractérisé en ce qu'**on rétrécit le au moins un élément (3 , 4) après passage complet du fil (2).

5. Filet d'intersection, notamment pour se protéger des chutes de pierre ou des avalanches, ayant des anneaux (1) qui s'interpénètrent et qui ont respectivement au moins un fil ou un cordon (2) formé en plusieurs spires lâches, au moins un moyen de maintien ensemble radial des spires étant prévu,
**caractérisé en ce qu'**il est formé par au moins un élément (3, 4) muni d'une ouverture (4, 1) de passage et fermé tout autour, dans lequel le fil (2) ou le cordon passe par chaque spire.

6. Filet d'intersection suivant la revendication 5, **caractérisé en ce que** des extrémités (2a, 2b) lâches du fil ou du cordon (2) se trouvent dans une partie voisine d'un élément (3, 4) de part et d'autre de cet élément (4).

7. Filet d'intersection suivant la revendication 5 ou 6,
**caractérisé en ce qu'**au moins un élément (3, 4) formé en anneau ou d'une forme analogue est en aluminium ou en alliage malléable d'aluminium.

8. Filet d'intersection suivant la revendication 5 ou 6,
**caractérisé en ce qu'**au moins un élément (3, 4) est en cuivre, en un alliage malléable de cuivre, en acier ou en un autre matériau de type métallique ou de type matière plastique.

9. Filet d'intersection suivant l'une des revendications précédentes 5 à 8,
**caractérisé en ce qu'**au moins un élément (3, 4) a pour un nombre déterminé à l'avance de spires de fil un diamètre intérieur tel que les boucles de fil remplissent à peu près l'espace (4') intérieur formé de l'anneau.

10. Filet d'intersection suivant l'une des revendications précédentes 5 à 9,
**caractérisé en ce que** l'anneau (1) est entouré respectivement de plusieurs, de préférence, de quatre anneaux (1') voisins.
